# EUROPÄISCHE PATENTSCHRIFT

(11) **EP 0 477 554 B1**
(45) Veröffentlichungstag und Bekanntmachung des Hinweises auf die Patenterteilung: **15.02.1995**
(21) Anmeldenummer: 91114343.6
(22) Anmeldetag: 27.08.1991
(51) Int. Cl.: D06F 58/24

(54) **Haushalt-Wäschetrockner mit einem Kondensator**
Household laundry drier with a condenser
Sèche linge domestique avec condenseur

(30) Priorität: 24.09.1990 DE 4030195
(43) Veröffentlichungstag der Anmeldung: 01.04.1992
(73) Patentinhaber: Bosch-Siemens Hausgeräte GmbH, 81669 München (DE)
(72) Erfinder: Wentzlaff, Günter, Dr., W-1000 Berlin 20 (DE); Grunske, Peter, Dipl.-Ing., W-1000 Berlin 42 (DE)

(56) Entgegenhaltungen:
- DE-A- 3 027 900
- DE-A- 3 738 031

## Beschreibung

Die Erfindung geht aus von einem Haushalt-Wäschetrockner mit einem im Prozeßluft-Kreis angeordneten Kondensator, der eine Mehrzahl von gestapelten Wärmetauscher-Platten mit Hohlräumen enthält, die in einem möglichst hermetisch gegen den Prozeßluft-Kreis gedichteten Kühlkreis liegen, wobei die den jeweils zugeordneten Hohlraum umschließenden, von einer Bedienungsseite des Wäschetrockners aus zugänglichen Stirnkanten der Platten gegen den Prozeßluft-Strom gerichtet sind.

Ein derartiger Wäschetrockner ist aus der DE-PS 30 27 900 bekannt. Die Prozeßluft-Anströmseite der Wärmetauscher-Platten ist im erhöhten Maße der Beaufschlagung durch Flusen ausgesetzt, die im Prozeßluft-Strom von der Wäschetrommel des Trockners aus mitgeführt werden. Die Flusen schlagen sich mit dem Kondensat an den relativ kühlen Wärmetauscher-Platten nieder. Während das Kondensat in Strömungsrichtung von den Platten abfließt, bleiben die Flusen hauptsächlich an der Anströmkante und im vorderen Bereich jeder einzelnen Platte haften. Allmählich entsteht so ein dichter Filz von abgelagerten Wäscheflusen, der den Wärmeübergang von der Prozeßluft zur Kondensator-Fläche verschlechtert, so daß in diesem Bereich kaum noch eine Kondensation stattfindet. Das Ergebnis ist eine abnehmende Kondensationsleistung des Kondensators. Beim bekannten Wäschetrockner ist vorgesehen, den gesamten Block von Wärmetauscher-Platten aus dem Gehäuse innerhalb des Wäschetrockners entnehmbar zu gestalten, damit er zur Reinigung leichter gehandhabt werden kann. Vorgesehen ist dazu eine Reinigung unter fließendem Wasser. Jedoch ist die Haftfähigkeit der niedergeschlagenen Flusen so groß, daß der Flusenfilz mit zusätzlichem Werkzeug (z.B. mit einer Flaschenbürste) bearbeitet werden muß, um ihn zu entfernen.

Der Erfindung liegt die Aufgabe zugrunde, bei einem Wäschetrockner der eingangs genannten Art den Kondensator so zu gestalten, daß die Entfernung der auf den Wärmetauscher-Platten sich ablagernden Flusen erleichtert wird, ohne den Plattenstapel des Wärmetauschers aus seinem Gehäuse entnehmen zu müssen.

Erfindungsgemäß wird diese Aufgabe dadurch gelöst, daß eine entnehmbare Gitterroste mit die Stirnkanten abdeckenden Streifen vorgesehen ist, die durch schmale Querrippen untereinander verbunden sind, die eine kurze Strecke weit in Richtung der Prozeßluft zwischen die Platten reichen und an ihren Enden durch quer dazu angeordnete Abstreiflippen untereinander verbunden sind, die dicht an die Platten-Oberflächen anschließen, in übrigen aber für die Prozeßluft strömungsgünstig geformt sind.

Hinter der Gitterroste setzen sich im Anströmbereich zwar immer noch Flusen auf den Platten ab, jedoch kann eine Bedienungsperson die Gitterroste als gesamtes Bauteil so nach vorn von den Platten ziehen, daß die Abstreiflippen den Anströmbereich der Platten schabend von Flusen reinigt. Ein Flusenfilz, der sich dort abgelagert hat, wird jedenfalls in seiner Gesamtheit von den Platten-Oberflächen abgeräumt.

Zur leichteren Handhabung beim Entnehmen der Gitterroste ist diese mit einem Griff verbunden. Der Griff ist zweckmäßigerweise vor der Frontfläche eines Streifens anzuordnen, damit er nicht im direkten Luftstrom vor dem Zwischenraum zwischen zwei Platten steht.

Zur Fertigungsvereinfachung und zur leichteren Handhabung beim Abspülen bestehen die Gitterroste, die Querrippen und die Abstreiflippen aus einem einstückig gespritzten Kunststoffteil.

Anhand eines in der Zeichnung dargestellten Ausführungsbeispiels ist die Erfindung nachstehend erläutert. Es zeigen:
- Fig. 1: eine seitliche Durchsicht durch einen Haushalt-Wäschetrockner mit einem Platten-Kondensator,
- Fig. 2: den Anströmbereich des Platten-Stapels in perspektivischer Ansicht,
- Fig. 3: einen Schnitt durch den Plattenstapel in Strömungsrichtung der Prozeßluft zwischen den Querrippen der Gitterroste und
- Fig. 4: einen schnitt durch einen Plattenstapel gemäß Fig. 3 mit einer Variante der Gitterroste.

Der Wäschetrockner in Fig. 1 hat ein Gehäuse 10 mit einem innenliegenden Trockenraum 11, der als horizontal drehbar gelagerte Trommel ausgebildet sein kann. Zwischen diesem und der Rückwand des Trockner befindet sich ein Zuluftkanal 12, in dem die Prozeßluft mittels einer Heizeinrichtung 13 erwärmt und von einem Gebläse 14 über eine Gitterwand 15 in den Trockenraum geblasen wird. An der Vorderseite des Wäschetrockners befindet sich eine Beschickungsöffnung 16 zum Einladen der zu trocknenden Wäscheteile. Danach wird die Beschickungsöffnung von einer Tür 17 verschlossen.

Die vom Gebläse 14 durch den Trockenraum 11 und den Ringspalt zwischen der Tür und dem äußeren Rahmen der Beschickungsöffnung 16 geblasene Prozeßluft tritt durch das Flusensieb 18 in den Abluftkanal 19 ein. Von dort gelangt die Prozeßluft in den Kondensator 2. Der Kondensator ist entlang der Strömungsrichtung der Prozeßluft geschnitten dargestellt und enthält gut wärmeleitende Platten 21 mit Hohlräumen, die quer zur Prozeßluft von einem Kühlmedium durchströmt werden, z.B. von frischer Kühlluft. Die Prozeßluft ist auf der warmen Seite durch einen ausgefüllten Pfeil und auf der kalten Seite durch einen gestrichelten, längsgestreiften Pfeil dargestellt. Die warme und feuchtigkeitsbeladene Prozeßluft gibt an den Oberflächen der Platten 21 Wärme und Feuchtigkeit ab und fließt gekühlt dem Gebläse 14 zu. Die Feuchtigkeit sammelt sich am Ausgang des Kondensators und fließt zum Kondensat-Sammelbehälter 22 ab, aus dem das Kondensat abgepumpt oder manuell entfernt werden kann.

An der Vorderseite des Wäschetrockner-Gehäuses 10 befindet sich außerdem eine Tür oder Klappe 23, die von der Bedienungsperson zum Zwecke der Reinigung des Kondensators 2 geöffnet werden kann.

Der in Fig. 2 teilweise dargestellte Plattenstapel ist in Höhe der Spalte von übereinanderliegenden Querrippen in Richtung der Prozeßluft geschnitten dargestellt. Aus der Schnittebene der Platten 21 fließt angewärmte Kühlluft, angedeutet durch den quergestreiften Pfeil. Die der Prozeßluft zugewandten Stirnkanten der Platten 21 sind mittels Streifen 24 abgedeckt, die durch schmale Querrippen 25 untereinander verbunden sind. Sie bilden dadurch eine Gitterroste, die von der Stirnkanten-Seite des Kondensators her über den Plattenstapel geschoben werden kann. Die Querrippen 25 reichen eine kurze Strecke weit in Richtung der Prozeßluft (ausgefüllter Pfeil) zwischen den Platten 21 und sind an ihren Enden durch quer zur Prozeßluft angeordnete Abstreiflippen 26 untereinander verbunden. Die Abstreiflippen schließen dicht an die Oberflächen der Platten 21 an, so daß beim Abziehen der Gitterroste die Abstreiflippen über die Plattenoberflächen schaben und dort evtl. angesetzte Flusen abheben. Damit die Abstreiflippen 26 den Prozeßluft-Strom nicht übermäßig behindern, sind sie im Profil strömungsgünstig geformt. Die oberhalb der obersten Platte 21 angeordneten Querrippen 27 bilden den äußeren Abschluß der Gitterroste und tragen im Beispiel der Fig. 2 nur zur darunterliegenden Platte 21 gerichtete Abstreiflippen.

Bei dem in Fig. 3 in Strömungsrichtung der Prozeßluft zwischen zwei Querrippen geschnitten dargestellten Kondensator hat die oberste Querrippe 27 auch eine nach oben gerichtete Abstreiflippe 26, um evtl. an der Innenfläche des Kondensator-Gehäuses 2 angesetzte Flusen abzustreifen. In diesem Beispiel der Fig. 3 sind die Querrippen 25 und 27 außerdem nicht wie in Fig. 2 fensterförmig gestaltet, sondern als ausgefüllte Streifen geformt. Ihre vorderen Anströmkanten zwischen den die Stirnkanten abdeckenden Streifen 24 sind ebenfalls strömungsgünstig geformt.

Zum leichten Abziehen der Gitterroste aus dem Plattenstapel ist an einem Streifen 24 ein Griff 28 so angeordnet, daß die Zugkräfte gleichmäßig auf alle Teile der Gitterroste einwirken. Zur Reinigung wird nun die Gitterroste von den Platten abgezogen. Dabei schaben die Abstreiflippen 26 die im Anströmbereich abgesetzten Flusen von den Plattenoberflächen. Sie bleiben entweder an den Platten-Stirnkanten oder an den Abstreiflippen 26 haften, von wo sie jeweils leicht abgenommen werden können. Im übrigen wird die Gitterroste selbst auch mit anhaftenden Flusen belegt sein, die unter fließenden Wasser leicht abgespült werden können.

Für den Konstrukteur eines erfindungsgemäß ausgestatteten Kondensators ergibt sich noch ein Vorteil dadurch, daß er den gesamten Kondensatorblock fest im Gehäuse des Wäschetrockners integrieren kann und sich ihm damit die Möglichkeit eröffnet, die Gehäuseteile für den Kondensatorblock und die Prozeßluft- und Kühlluft-Führungen in erheblichem, besserem Maße abdichten zu können. Damit wird die Effizienz eines derartig ausgestatteten Wäschetrockners erheblich steigen.

Die in Fig. 4 schematisch angedeutete Gitterroste hat als in Richtung der Prozeßluft zwischen die Platten 21 reichende Querrippen Federn 30 mit jeweils gemeinsamer Wurzel 31, welche die Streifen 24 zusammenhält. Mit den Enden der Federn 30 sind die Abstreiflippen 32 verbunden, die in Betriebsstellung der Gitterroste in Sicken 29 eingerastet sind. Damit wird einerseits die Gitterroste in ihrer Betriebsstellung fixiert und andererseits zum Abstreifen der Flusen genügend Kraft auf die Plattenoberflächen ausgeübt. Außerdem sind die in den Sicken 29 eingetauchten Abstreiflippen 32 völlig aus dem Prozeßluft-Strom genommen und bilden daher keinen Strömungswiderstand.

## Patentansprüche

1. Haushalt-Wäschetrockner mit einem im Prozeßluft-Kreis angeordneten Kondensator, der eine Mehrzahl von gestapelten Wärmetauscher-Platten mit Hohlräumen enthält, die in einem möglichst hermetisch gegen den Prozeßluft-Kreis gedichteten Kühlkreis liegen, wobei die den jeweils zugeordneten Hohlraum umschließenden, von einer Bedienungsseite des Wäschetrockners aus zugänglichen Stirnkanten der Platten gegen den Prozeßluft-Strom gerichtet sind, **dadurch gekennzeichnet,** daß eine entnehmbare Gitterroste mit die Stirnkanten abdeckenden Streifen (24) vorgesehen ist, die durch schmale Querrippen (25) untereinander verbunden sind, die eine kurze Strecke weit in Richtung der Prozeßluft zwischen die Platten (21) reichen und fern von den Streifen (24) durch quer zur Prozeßluft angeordnete Abstreiflippen (26, 32) untereinander verbunden sind, die dicht an die Plattenoberflächen anschließen, im übrigen aber für die Prozeßluft strömungsgünstig geformt sind.

2. Haushalt-Wäschetrockner nach Anspruch 1, dadurch gekennzeichnet, daß die Gitterroste mit wenigstens einem Griff (28) verbunden ist.

3. Haushalt-Wäschetrockner nach Anspruch 2, dadurch gekennzeichnet, daß der Griff (28) vor der Frontfläche eines Streifens (24) angeordnet ist.

4. Haushalt-Wäschetrockner nach einem der Ansprüche 1 bis 3, dadurch gekennzeichnet, daß die Gitterroste, die Querrippen (25) und die Abstreiflippen (26) aus einem einstückig gespritzten Kunststoffteil bestehen.

5. Haushalt-Wäschetrockner nach Anspruch 4, dadurch gekennzeichnet, daß die Plattenoberflächen die Abstreiflippen (32) in sich aufnehmende Sicken (29) aufweisen.

## Claims

1. Domestic laundry drier with a condensor which is arranged in the process air circuit and contains a plurality of stacked heat exchanger plates which have hollow spaces and lie in a cooling circuit which is sealed as hermetically as possible against the process air circuit, wherein those end edges of the plates, which are accessible from an operating side of the laundry drier and surround the respectively associated hollow space, are directed towards the process air flow, characterised thereby, that a removable grid grate is provided with strips (24), which cover the end edges and are connected one among the other by narrow transverse ribs (25), which reach a short distance far between the plates (21) in the direction of the process air and are connected one among the other by stripper lips (26, 32), which are arranged transversely to the process air and far from the strips (24) and which adjoin closely against the plate surfaces, but are for the remainder shaped to promote the flow of the process air.

2. Domestic laundry drier according to claim 1, characterised thereby, that the grid grates are provided with at least one handle (28).

3. Domestic laundry drier according to claim 2, characterised thereby, that the handle (28) is arranged in front of the front surface of one strip (24).

4. Domestic laundry drier according to one of the claims 1 to 3, characterised thereby, that the grid grates, the transverse ribs (25) and the stripper lips (26) consist of one integrally injection-moulded synthetic material part.

5. Domestic laundry drier according to claim 4, characterised thereby, that the plate surfaces display corrugations (29), which receive stripper lips (32).

## Revendications

1. Séchoir à linge ménager comportant un condenseur agencé dans le circuit d'air de séchage, muni de plusieurs plaques formant échangeurs thermiques empilées les unes sur les autres et renfermant des cavités, qui sont agencées de manière aussi hermétique que possible dans un circuit de refroidissement hermétiquement isolé vis à vis du circuit de l'air de séchage, caractérisé en ce qu'il comporte une grille amovible comportant des bandes (24) recouvrant les bords avant, lesquelles sont mutuellement reliées par l'intermédiaire de nervures transversales étroites (25) qui s'étendent entre les plaques (21) sur une courte distance dans la direction de l'air de séchage et sont mutuellement reliées par des lèvres de nettoyage (26, 32) situées loin des bandes (24), agencées transversalement par rapport à l'écoulement de l'air de séchage, celles-ci étant agencées en contact serré avec les surfaces des plaques, et étant en outre formées pour favoriser l'écoulement de l'air de séchage.

2. Séchoir à linge ménager selon la revendication 1, caractérisé en ce que la grille est reliée au moins à une poignée (28).

3. Séchoir à linge ménager selon la revendication 2, caractérisé en ce que la poignée (28) est agencée sur la surface avant d'une bande (24).

4. Séchoir à linge ménager selon l'une des revendications 1 à 3, caractérisé en ce que la grille, les nervures transversales (25) et les lèvres de nettoyage (26) sont formées venues de matière en matière plastique injectée.

5. Séchoir à linge ménager selon la revendication 4, caractérisé en ce que les surfaces des plaques présentent des moulures (29) recevant les lèvres de nettoyage (32).
